# FASCICULE DE BREVET EUROPEEN

(11) **EP 0 298 930 B1**
(45) Date de publication et mention de la délivrance du brevet: **01.12.1993**
(21) Numéro de dépôt: 88830282.5
(22) Date de dépôt: 01.07.1988
(51) Int. Cl.: B65D 25/32, A47J 47/18

(54) **Récipient en plastique avec anse tournante du même matériel**
Kunststoffbehälter mit drehbarem Henkel aus dem gleichen Stoff
Plastic container with pivoted bail handles of the same material

(30) Priorité: 02.07.1987 IT 2193287 U
(43) Date de publication de la demande: 11.01.1989
(73) Titulaire: CASONE S.p.A., I-43015 Noceto (Parma) (IT)
(72) Inventeur: Adami, Graziano, I-43015 Noceto Parma (IT)
(74) Mandataire: Paini, Sergio, Dr.

(56) Documents cités:
- DE-A- 1 939 103
- GB-A- 2 168 238
- US-A- 3 567 064

## Description

La présente invention a pour objet un récipient en plastique avec anse tournante du même matériel, comprenant un corps de forme tronc conique avec fond et ouverture supérieure circulaires avec couvercle correspondant.

L'invention se réfère au secteur technique de la fabrication de récipients en plastique de tout type et de leur moyens de soutien ou poignée.

En ce qui concerne l'état de la technique dans le domaine d'action de cette invention, il faut tenir compte que dans le commerce existent différents modèles de petit seaux et de pots propres à contenir n'importe quelle substance liquide, gluante et solide ( y compris les granulés, les poudres, les blocs etc.).

Les récipients susdits sont pourvu ou non d'anse fixe ou tournante.

Dans les cas où la poignée est présente on remarque que celle-ci est généralement constituée en fer ordinaire ou galvanisé.

Ce matériel, très employé tout seul à cause du fait qu'on le croît résistant, comporte quelques inconvénients, soit pendant la longue période du magasinage, soit au moment de sa destruction après le remploi du produit contenu dans le récipient.

En effet après un certain temps l'anse en fer s'oxydera produisant des taches de rouille sur le couvercle et sur le corps du récipient même jusqu'à leur complète pulvérisation.

En outre après l'utilisation du produit surgi le problème de l'élimination du récipient et de son anse métallique.

Il faudra alors patiemment séparer le matériel constituant le récipient(corps et couvercle) de l'anse pour envoyer à l'incinérateur d'ordures le premier et à la fonderie la deuxième.

Tous ces opérations-qu'elles soient exécutées par l'usager ou par le service de voirie, soit par le personnel de l'incinérateur d'ordures- causent considérables pertes de temps qui se resument dans des coûts d'élimination supportés en dernier lieu par la collectivité.

Enfin on relève un risque élevé d'infections dans le cas que le métal rouillé provoque, quand il est manipulé avec imprudence, des blessures au personnel employé dans les diverses opérations.

Cette invention élimine les inconvénients susdits et a pour but principal celui de réaliser un récipient totalement fabriqué en matière plastique selon le préambule de la revendication 1.

Un tel récipient est connu du document GB-A-2 168 238.

Le but dérivé de l'invention est la création d'une anse tournante insérée dans le corps du récipient de ce type sans aucune possibilité de séparation de celui-ci pour une plus grande sécurité d'emploi.

Les avantages principaux de cette invention sont ici brèvement exposés:
1)possibilité d'envoyer le récipient avec anse à l,incinérateur d'ordures pour son élimination finale, sans devoir les séparer ou être après obligé à rassembler les pièces métalliques.
2)absence de détérioration de l'anse et risque d'infections pendant la manipulation du récipient par l'anse en matière plastique.
3)résistence de l'anse jointe aux caractéristiques d'une légère flexibilité et d'une bonne union au corps du récipient, au moyen des logements spéciaux avec ouvertures d'introduction.

Autres caractéristiques et avantages résulteront de la description détaillée qui suit à l'aide de planches des dessins ci-jointes, qui montrent une forme préférable- non limitative- de l'idée de solution qui en constitue l'essence.

La Fig.1 de la planche 1 est une vue en élévation du récipient avec anse tournée en position horizontale parallèle au plan d'appui.

La Fig.2 de la planche 1 est une vue en plan du récipient pourvu de couvercle supérieur avec cercles de renforcement concentriques et anse tournée comme dans la Figure précédente, tel quel sort du moule.

La Fig.3 de la planche 2 est une vue détaillée en section le long de l'axe BB du corps du récipient montrant le logement avec ouverture dans laquelle on insert une extrémité de l'anse.

La Fig.4 de la planche 2 est une vue en élévation du détail susmentionné où on montre les axes BB et CC pour mettre en évidence la Fig.3 et la suivante 5.

La Fig.5 de la planche 2 est une vue en section verticale le long de l'axe CC du détail susdit.

Le récipient,comme on l'a réalisé, est représenté dans une forme préférable- non limitative- qui se compose essentiellement d'un corps 1 en plastique(de tout type et matériel, rigide ou souple) de toute dimension ou couleur, de forme tronc conique avec fond 2 et ouverture 3 supérieure circulaires avec couvercle 4 correspondant doté d'anneaux 16 concentriques.

Le corps 1 susdit a deux logements 5 placés sur sa surface 6 latérale externe.

Ils sont diamétralement opposés et chacun est pourvu d'une ouverture 7 circulaire.

Une anse 10 en plastique de forme polygonale ouverte présente à chaque extrémité 9 une protubérance 8 qui est insérée dans l'ouverture 7 avec la possibilité de pouvoir tourner à l'intérieur pour rendre l'anse dite 10 tournante d'un côté à l'autre de la surface 6 latérale.

Les logements 5 sont situés au milieu d'un couple d'anneaux 11 et 12 circulaires parallels au bord 13 saillant.

Un autre couple d'anneaux 14 et 15 de renforcement est placé entre le bord 13 susmentionné et le premier anneau 11 inférieur, cela pour donner une plus grande résistence au corps du récipient.

Pour être plus précis on résume ici brèvement et progressivement les opérations nécessaires pour la production et donc la réalisation de l'invention, sans les limiter à une seule façon d'exécution.

Le corp 1 du récipient est fabriqué au moyen de la fusion du matériel plastique dans un moule projété et créé exprès (avec forme et dimensions désires) formant un seul bloc avec son anse 10,et pour cela à la fin d'une unique opération de moulage, l'anse 10 resultera avec les protubérances 8 déjà insérées dans les ouvertures 7 des logements 5.

La caractéristique principale de l'invention demeure dans la réalisation simultanée de l'anse 10 et du corps 1 du récipient : pour cela l'anse 10 sera déjà assemblée dans le corps 1 avec les protubérances 8 placées aux extrémités correspondantes 9, dans les les ouvertures 7 des logements 5.

Il en résulte que l'anse 10 peut tourner dans le corps 1, mais n'a aucune possibilité de sortir des dites ouvertures 7, parvenant ainsi à créer un accouplement cinématique résistent et définitif.

En ce qui concerne la forme du récipient elle sera préférablement tronc conique(plus ou moins évasée), mais elle pourra aussi être de section ovale, carrée, rectangulaire.

Le couvercle 4 et le fond 2, à la place des anneaux 16, pourront avoir des nervures radiales de renforcement.

L'anse 10 enfin pourra être semi-circulaire ou être réalisée de forme ou section quelconque.

Naturellement, tenant bon le principe de l'invention, les formes dans lesquelles elle sera réalisée et pratiquement tous les détails d'exécution pourront de toute façon subir des changements au regard de ce qu'on a décrit et représenté jusqu'ici, sans pour cela sortir du domaine de la protection de cette invention.

## Revendications

1. Récipient en plastique avec une anse tournante réalisée simultanément dans le même matériau, comprenant un corps (1) en plastique de forme tronconique avec fond (2) et ouverture (3) supérieure circulaires, présentant deux logements (5) placés sur la surface latérale externe, diamétralement opposés, dotés chacun d'une ouverture (7) dans laquelle est insérée une protubérance (8) située à chaque extremité (9) de l'anse (10) en plastique, chaque logement étant délimité par une paroi arrière formée par la- surface (6) extérieure du récipient, par une paroi (11) supérieure et une paroi(12) inférieure, caracterisé en ce que chaque logement (5) est en outre délimité par une paroi avant rectangulaire, les parois supérieure (11) et inférieure (12) reliant la paroi avant sur toute sa longueur à la paroi (6) arrière, et en ce que l'ouverture (7) dans la paroi avant est circulaire.

2. Récipient en plastique, selon la revendication 1, caracterisé en ce que les parois supérieure (11) et inférieure (12) sont formées par une partie d'un premier couple d'anneaux (11 et 12) circulaires parallèles au bord-ourlet (13) proéminent supérieur et en ce que un autre couple d'anneaux (14 et 15) de renforcement est placé entre le bord (13) susmentionné et l'anneau (11) inférieur du premier couple d'anneaux.

3. Récipient en plastique, selon la revendication 1, caractérisé en ce que le fond (2) est pourvu d'anneaux (17) concentriques de renforcement et en ce que le couvercle (4) est doté d'anneaux (16) similaires aux susdits.

## Claims

1. Plastic container with pivoted bail handle simultaneously made of the same material, comprising a cone frustum shaped plastic body (1) with a bottom (2) and a circular upper opening (3), having two lodgements (5) placed on the diametrical opposed outside wall surface, each provided with an opening (7) in which is inserted an enlargement (8) placed at each end (9) of the plastic bail handle (10), each lodgement being limited by a back wall formed by the container outside surface, by an upper wall (11) and a lower wall (12), characterized by that each lodgement (5) is moreover limited by a rectangular front wall, the upper wall (11) and the lower wall (12) connecting the front wall along all its lenght with the back wall (6) and that the opening (7) on the front wall is of circular form.

2. Plastic container, according to claim 1, characterized by that the upper wall (11) and the lower wall (12) are outlined in part by a first pair of circular rings (11 and 12) parallel with the prominent rim (13) and by that an other pair of reinforcement rings (14 and 15) is placed between the above rim (13) and the lower ring (11) of the first circular rings pair.

3. Plastic container, according to claim 1, characterized by that the bottom (2) is provided with reinforcement concentrical rings (17) and by that the lid (4) is provided with rings (16) like the above cited rings.

## Patentansprüche

1. Kunststoffbehälter mit drehbarem Henkel, der gleichzeitig aus dem gleichen Material hergestellt ist, umfassend ein kegelstumpfförmiges Kunststoffgefäß (1) mit kreisrundem Boden (2) und oberer Öffnung (3), mit zwei Aufnahmen (5) auf der äußeren Seitenfläche, die diametral gegenüberliegen und die beide eine Öffnung (7) aufweisen, in die ein Vorsprung (8) eingesetzt ist, der an jedem Ende (9) des Kunststoffhenkels (10) gelegen ist, wobei jede Aufnahme von einer durch die Außenfläche (6) des Behälters gebildeten Hinterwand, von einer oberen Wand (11) und von einer unteren Wand (12) begrenzt ist, dadurch gekennzeichnet, daß jede Aufnahme (5) weites von einer rechteckigen Vorderwand begrenzt ist, daß die obere (11) und untere (12) Wand die Vorderwand auf ihrer ganzen Länge mit der Hinterwand (6) verbinden und daß die Öffnung (7) in der Vorderwand kreisförmig ist.

2. Kunststoffbehälter nach Anspruch 1, dadurch gekennzeichnet, daß die obere (11) und untere (12) Wand von einem Teil eines ersten Paares von Ringen (11, 12) gebildet sind, die parallel zum vorspringenden Oberrand (13) verlaufen, und daß ein anderes Paar von Ringen (14, 15) als Verstärkung zwischen dem obengenannten Rand (13) und dem unteren Ring (11) des ersten Paares von Ringen gelegen ist.

3. Kunststoffbehälter nach Anspruch 1, dadurch gekennzeichnet, daß der Boden (2) konzentrische Verstärkungsringe (17) aufweist, und daß der Deckel (4) mit ähnlichen Ringen (16) versehen ist.
